# EUROPÄISCHE PATENTSCHRIFT

(11) **EP 3 582 655 B1**
(45) Veröffentlichungstag und Bekanntmachung des Hinweises auf die Patenterteilung: **11.08.2021**
(21) Anmeldenummer: 17808352.3
(22) Anmeldetag: 09.11.2017
(51) Int. Cl.: A47C 27/05, A47C 27/14

(54) **MATRATZE**
MATTRESS
MATELAS

(30) Priorität: 20.02.2017 DE 102017103453
(43) Veröffentlichungstag der Anmeldung: 25.12.2019
(73) Patentinhaber: Vanema D.O.O., 1410 Zagorje ob Savi (SI)
(72) Erfinder: RIBICIC, Boris, 1000 Ljubljana (SI)
(74) Vertreter: Müller Hoffmann & Partner
(86) Internationale Anmeldenummer: PCT/EP2017/078812
(87) Internationale Veröffentlichungsnummer: WO 2018/149523

(56) Entgegenhaltungen:
- EP-B1- 2 421 410
- DE-A1- 10 346 684
- DE-U1- 20 212 742
- DE-U1-202014 010 183
- US-A- 1 852 943

## Beschreibung

Die Erfindung betrifft eine Matratze mit zumindest einer ersten Lage, einer zweiten Lage und einer dritten Lage, wobei die zweite Lage Federelemente umfasst und zwischen der ersten und der dritten Lage angeordnet ist, typischerweise unmittelbar zwischen der ersten und der dritten Lage angeordnet ist. Solche Matratzen sind allgemein bekannt. Die erste und die dritte Lage bestehen gewöhnlich aus einem elastischen Material, wie z. B. Schaumstoff. Bei herkömmlichen Matratzen sind alle Lagen gleichmäßig dick, so dass zur Bildung einer quaderförmigen Matratze drei quaderförmige Lagen aufeinander platziert werden, nämlich die unterste quaderförmige Schaumstofflage, darüber die Federelemente in einer quaderförmigen Anordnung, gegebenenfalls eingebettet in einen Rahmen, und darüber einen quaderförmigen Schaumstoffkörper als dritten Körper.

Liegt eine Person auf einer Matratze, so sind unterschiedliche Stellen der Matratze unterschiedlichen Gewichten ausgesetzt. Der Hüftbereich der Person ist beispielsweise schwerer als der Schulterbereich, nochmals leichter ist der Kopf und sind die Füße. Es ist bekannt, dem Rechnung zu tragen, indem an verschiedenen Anordnungen entlang der Längserstreckung der Matratze, also ihrer Liegerichtung, in der Kopfbereich, Schulterbereich, Hüftbereich und Fußbereich aufeinanderfolgen, unterschiedliche Federelemente mit unterschiedlicher Federkraft angeordnet werden. Dies ist sehr aufwändig in der Herstellung. Aus der DE 103 46 684 A1 und der DE 202 12 742 U1 ist jeweils eine Matratze mit mindestens drei Lagen bekannt, deren mittlere aus Federelementen gebildet ist, die in einer welligen Anordnung bereitgestellt sind. Die WO 2010/121333 A1 beschreibt ein Federelement.

Es ist Aufgabe der Erfindung, eine Matratze nach dem Stand der Technik derart weiterzubilden, dass den örtlichen Gewichten der auf der Matratze liegenden Person Rechnung getragen wird, aber zugleich die Herstellung der Matratze einfacher und kostengünstiger erfolgen kann.

Nachteile der Matratze gemäß dem Stand der Technik werden durch die Matratze nach Anspruch 1 beseitigt.

Bei der Erfindung ist vorgesehen, dass die Dicke der dritten Lage (welche als Abstand einer der zweiten Lage abgewandten Außenoberfläche der dritten Lage zur zweiten Lage definiert ist) in einem Maße örtlich variiert, welches über dasjenige Maß hinausgeht, das durch eine Oberflächenstruktur der dritten Lage an ihrer Außenoberfläche vorgegeben ist. Zwar mag es also gewisse Oberflächenvariationen geben, die von einer ebenen Außenoberfläche abweichen, die Gesamtvariation der Dicke der dritten Lage ist aber größer. Dies bedingt, dass diejenige Oberfläche der dritten Lage, welche der zweiten Lage zugewandt ist, nicht mehr eben ist, sondern durch eine geeignete Struktur für die Dickenvariation sorgt.

Zwar kann die erfindungsgemäße Matratze zusätzlich mit Federelementen von variabler Federstärke ausgestattet werden, ein besonderer Vorteil besteht jedoch gerade darin, dass wegen der Variation der Dicke der dritten Lage durch das Material der dritten Lage und gegebenenfalls der ersten Lage eine unterschiedliche Federkraft vorgegeben ist. In der Folge jeweils federnder Elemente wie der ersten Lage, der Federelemente der zweiten Lage und der dritten Lage macht es einen Unterschied aus, ob die erste Lage dicker oder dünner ist. Somit ist es möglich, einfach durch geeigneten Zuschnitt oder geeignete Ausformung der ersten Lage als Ganzes sehr schnell für eine Variation der Federkraft über die Matratze hinweg zu sorgen.

Die Außenoberfläche der dritten Lage ist bei einer bevorzugten Ausführungsform zumindest abschnittsweise und vorzugsweise durchgehend eben. Auf diese Weise kann die Außenoberfläche der dritten Lage unmittelbar oder als Unterlage für eine eher dünnere vierte Lage eine Liegeseite definieren oder umgekehrt die einem Lattenrost eines Bettes zugewandte Seite definieren.

Bei einer weiteren bevorzugten Ausführungsform der Erfindung erfolgt die Variation in eine Richtung kontinuierlich, also nicht in Stufen. Auf diese Weise ist ein Platzieren der dritten Lage auf den Federelementen der zweiten Lage besonders einfach ermöglicht. Die Matratze weist in an sich bekannter Weise eine Längserstreckung mit einem Kopfbereich, einem Schulterbereich, einem Hüftbereich und einem Fußbereich auf, und die Variation der Dicke der dritten Lage soll eben in Richtung der Längserstreckung erfolgen, um den unterschiedlichen Erfordernissen der Gewichtsbeaufschlagung am Kopf, der Schulter, an der Hüfte und am Fuß der auf der Matratze liegenden Person Rechnung zu tragen.

Erfindungsgemäß erstreckt sich die Matratze auch in eine Querrichtung senkrecht zur Längserstreckung erstreckt, wobei die Dicke der dritten Lage in Querrichtung an unterschiedlichen Stellen der Längserstreckung konstant bleibt. Ein Längsschnitt durch die Matratze ist somit überall gleich. Dies trägt der Tatsache Rechnung, dass unterschiedliche Personen an unterschiedlichen Stellen einer Matratze zu liegen pflegen, die eine Person eher in der Mitte der Matratze, die andere eher am Rand. Gleichwohl wäre es auch möglich, die Variation der Dicke alternativ über die Quererstreckung hinweg erfolgen zu lassen, so dass die Person beispielsweise wie in einer Kuhle liegt.

Erfindungsgemäß ist eine Mehrzahl von sich in Querrichtung mit konstantem Querschnitt erstreckenden Aussparungen vorgesehen, wobei der Querschnitt von der Dicke der dritten Lage abhängig ist. Durch diese Aussparungen, deren Ausmaß nach Definition kleiner ist als die Variation der Dicke, kann die dritte Lage in Längsrichtung etwas nachgeben, um Kräften, die Scherkräften ähneln, und die aufgrund der variierenden Dicke auftreten, besser nachgeben zu können. Die Aussparungen können alternativ oder zusätzlich auch in der ersten Lage vorgesehen sein.

Die Variation der Dicke kann zwar kontinuierlich steigend oder kontinuierlich abfallend sein, vorzugsweise nimmt jedoch die Dicke in Richtung der Längserstreckung zunächst ab und sodann wieder zu. Es gibt daher im mittleren Bereich der Längserstreckung zumindest einen Punkt, wo die Dicke der dritten Lage maximal ist.

Vorzugsweise nimmt die Dicke mehrfach ab und/oder mehrfach zu, also nimmt sie in unterschiedlichen Bereichen ab, die von zumindest einem Bereich mit zunehmender Dicke der dritten Lage getrennt sind und/oder in unterschiedlichen Bereichen zu, die von zumindest einem Bereich mit abnehmender Dicke der dritten Lage getrennt sind. Auf diese Weise kann die Matratze individuell an den Körper einer einzelnen Person angepasst werden.

Bei einer weiteren bevorzugten Ausführungsform der Erfindung nimmt die Dicke der ersten Lage, die als Abstand der von der zweiten Lage weg weisenden Außenoberfläche der ersten Lage zur zweiten Lage definiert ist, in einer Richtung zu, in der die Dicke der dritten Lage abnimmt und umgekehrt. Es gleicht also die erste Lage zumindest teilweise die Variation der dritten Lage aus. Dadurch ist die Dickenvariation beim Matratzenkörper als Ganzem außen wenig zu sehen. Besonders vorzugsweise ist hierbei vorgesehen, dass die Gesamtdicke der Matratze zumindest abschnittsweise konstant ist. Dies ist dann der Fall, wenn die Dicke der ersten Lage in einer Richtung im gleichen Maße zunimmt, in der die Dicke der dritten Lage abnimmt und umgekehrt. Dann sieht die Matratze von außen so aus wie eine herkömmliche Matratze, kann also insbesondere quaderförmig sein.

Die Variation der Dicke der dritten und/oder der ersten Lage erfolgt vorzugsweise in einem Ausmaß, welches mindestens ein Drittel, vorzugsweise mindestens die Hälfte und weiter vorzugsweise mindestens zwei Drittel der Dicke der zweiten Lage beträgt. Somit sind die Federelemente nicht sämtlich senkrecht, sondern stehen ein wenig quer, wodurch die lokal wirkende Federkraft besonders leicht einstellbar wird.

In an sich bekannter Weise bestehen die erste und/oder die dritte Lage aus Schaumstoff oder umfassen Schaumstoff.

Die Federelemente können Taschenfedern, Federkerne und/oder Schaumstofffedern umfassen und sind vorzugsweise so ausgebildet, wie die Schaumstofffedern aus der EP 2 421 410 B1: Sie weist einen röhrenförmigen federnden Körper auf, der aus Schaumstoff besteht und eine Außenwand bildet, mit Löchern, die sich von einer Außenfläche zu einer Innenfläche nach innen erstrecken, wobei diese Löcher in einer gestaffelten Symmetrie angeordnet sind und im Wesentlichen rautenförmig sind, wobei der röhrenförmige Körper die Löcher nur über einen begrenzten Teil seiner Oberfläche aufweist und wobei sich dieser begrenzte Teil regelmäßig mit einem begrenzten Teil der Oberfläche abwechselt, welcher nicht mit den Löchern versehen ist und der längsgerichtete Verstärkungsrippen in der Wand des röhrenförmigen Körpers der Feder bildet.

Weiter vorzugsweise ist vorgesehen, dass auf der dritten Lage der Matratze eine vierte Lage angeordnet ist, deren Dicke vorzugsweise über alle Erstreckungsrichtungen hinweg konstant bleibt.

Nachfolgend werden bevorzugte Ausführungsformen der erfindungsgemäßen Matratze unter Bezug auf die Zeichnung näher beschrieben, in der:
- FIG. 1: eine perspektivische Ansicht einer ersten Ausführungsform der erfindungsgemäßen Matratze ist,
- FIG. 2: einen Längsschnitt der Matratze aus FIG. 1 zeigt,
- FIG. 3: eine perspektivische Ansicht einer Abwandlungsform der Matratze aus FIG. 1 ist,
- FIG. 4: eine perspektivische Ansicht einer zweiten nicht erfindungsgemäßen Matratze ist,
- FIG. 5: einen Längsschnitt der Matratze aus FIG. 4 zeigt und
- FIG. 6: einen Längsschnitt einer dritten nicht erfindungsgemäßen Matratze zeigt.

Eine im Ganzen mit 1 bezeichnete Matratze gemäß einer ersten Ausführungsform umfasst eine erste Lage 10 aus Schaumstoff, eine zweite Lage 12 aus Federelementen 16, und eine dritte Lage 14 aus Schaumstoff. Die Federelemente 16 können aus Metall bestehen oder nach Art des Schaumstofffederelements gemäß der EP 2 421 410 B1 ausgebildet sein. Wie aus FIG. 2, einem Längsschnitt, ersichtlich, variiert bei der Matratze 1 die Dicke a₁, a₂, a₃ der dritten Lage 14 über die Längserstreckung hinweg. Die Längserstreckung entspricht der in FIG. 1 eingezeichneten x-Achse. Die Quererstreckung der Matratze entspricht der in FIG. 1 gezeigten y-Achse. Die Dicke erstreckt sich längs der z-Achse. Die Dicke der dritten Lage ist definiert als der Abstand zwischen der Oberfläche 17 der dritten Lage 14, welche der zweiten Lage 12 abgewandt ist, zur zweiten Lage 12. Die Dicke beträgt bei der Matratze 1 im Kopfbereich a₁ und verringert sich bis zu einem Schulterbereich auf a₂. In x-Richtung weiter zu den Füßen hin vergrößert sich dann die Dicke weiter auf die Größe a₃, um sich dann zum fußseitigen Ende auf a₄ wieder zu verringern. Mit anderen Worten nimmt die Dicke der Matratze einmal ab, dann wieder zu und dann wieder geringfügig ab. Die Form folgt ungefähr einer Sinuskurve, ist jedoch nicht auf diese beschränkt. Die Matratze 1 hat im Wesentlichen eine Quaderform: In dem Maße, wie die Dicke der dritten Lage 14 abnimmt, nimmt die Dicke der ersten Lage 10 zu und umgekehrt, so dass bei gleichbleibender Dicke der zweiten Lage 12 die Gesamtdicke konstant bleibt.

Bei der Matratze 1 ist nicht vorgesehen, dass die Dicke in Querrichtung (gemäß der y-Achse) variiert. Die Oberfläche 17 kann mit feinen Strukturen versehen sein, nämlich insbesondere in Form von Aussparungen 18a, 18b und 18c, wobei die Aussparungen 18a der dritten Lage 14 bei einer mittleren Dicke am größten sind, bei geringer Größe sehr klein sind und bei großer Dicke ebenfalls sehr klein sind, siehe Bezugszeichen 18b und 18c. Die erste Lage weist entsprechende Aussparungen auf, deren Querschnitt über die Querrichtung hinweg (y-Achse) einen konstanten Querschnitt aufweist, siehe die Aussparungen 19a und 19b in FIG. 1.

Bei der Abwandlungsform der Matratze 1' gemäß FIG. 3 ist als weitere Lage eine vierte Lage 21 vorgesehen, die ebenfalls aus Schaumstoff bestehen kann und beispielsweise aus etwas härterem Schaumstoff besteht als die Schaumstofflagen 10 und 14. Die vierte Lage 21 kann genauso auch aus noch weicherem Schaumstoff oder einem ganz anderen Material, wie beispielsweise einer Kunststofffolie bestehen.

Der Schaumstoff der gesamten Matratze kann in allen Ausführungsformen der Erfindung generell in einer Lage von konstanter Härte sein oder von variierender Härte. So ist es bei einer Ausführungsform möglich, dass durch Variation der Härte des Schaumstoffs die Wirkung einer geringeren oder einer größeren Dicke unterstützt wird, d.h. dass bei geringerer Dicke auch eine geringere Härte vorhanden ist und bei größerer Dicke eine größere Härte, oder dass genau ein Gegeneffekt erzeugt wird, also geringere Härte bei größerer Dicke und größere Härte bei kleinerer Dicke.

Bei der in FIG. 4 gezeigten Matratze 2 variiert die Dicke der Matratze wesentlich intensiver. In einem Bereich w₁ oberhalb des Kopfes ist die Dicke d₁ mittelgroß, um sich zum Bereich über dem Kopf hin auf die Dicke d₂ zu verringern, wobei dort, wo der Kopf liegt, die Dicke d₃ wieder vergrößert ist und dort, wo der Hals liegt, die Dicke d₄ wieder verringert ist. Im Bereich der Schultern ist die Dicke d₅ wieder vergrößert, im darauf folgenden Bereich des Oberkörpers nun wieder auf d₆ verringert, im Bereich des Gesäßes auf d₇ vergrößert, im Bereich der Oberschenkel und Knie auf d₈ verringert, im Bereich der Füße auf dg wieder vergrößert und zum fußseitigen Ende auf d₁₀ wieder verringert. Die entsprechenden Dicken d'₁, d'₂, d'₃, ..., d'₁₀ der ersten Lage 20 variieren parallel gegenläufig mit der Dicke der ersten Lage, so dass immer gilt für jedes dᵢ mit i = 1 bis 10: dᵢ + 1 + d'ᵢ = D, wobei D eine Konstante der Dicke der Matratze 2 ist. Im Beispiel beträgt beispielsweise der Abstand w₁ zu w₂ 10 cm, w₂ zu w₃ 20 cm, w₃ zu D₄ 15 cm, w₄ zu w₅ 25 cm, w₅ zu w₆ 30 cm, w₆ zu w₇ 30 cm, w₇ zu w₈ 25 cm, w₈ zu wg 25 cm und wg zu w₁₀ 10 cm.

Die Variation in der Dicke, beispielsweise d₁ minus d₂, d₂ minus d₃, usw. ist bevorzugt zumindest für einzelne Paare von aufeinanderfolgenden dᵢ größer als die Dicke eines Federelements 1. Da die Dicke der zweiten Lage 22 unmittelbar der Dicke ℓ der einzelnen Federelemente 26 entspricht, variiert somit die Dicke der dritten Lage 24 und die Dicke der ersten Lage 20 in einem Ausmaß, das größer als die Dicke der zweiten Lage 22 ist. Zumindest beträgt das Ausmaß der Variation ein Drittel der Dicke ℓ der zweiten Lage 22, vorzugsweise mindestens die Hälfte und vorzugsweise mindestens zwei Drittel.

Den bisher gezeigten Matratzen 1, 1' und 2 ist gemein, dass Schaumstofffedern, welche röhrenförmig sind und recht lang sind, verwendet werden. FIG. 6 zeigt eine abgewandelte Form mit der ersten Lage 30, der zweiten Lage 32 und der dritten Lage 34, die sich von der Ausführungsform gemäß FIG. 1 darin unterscheidet, dass größere Schaumstofffedern 36 verwendet sind.

Bei allen Ausführungsformen ist dadurch bedingt, dass sich die Dicke der ersten Lage und der dritten Lage passend zueinander ändern, dafür gesorgt, dass die in einer zweidimensional angeordneten Lage Schaumstoffelemente 16, 36 nicht immer parallel zur Richtung z der Dicke stehen, sondern schräg stehen (in Bezug auch auf die Normale der Oberfläche 17). Dadurch ist ein seitliches Einfedern ermöglicht. Dies erhöht den Komfort beim Liegen auf der Matratze. Wenn unterschiedliche Stellen des Körpers erfahren, dass die Dicke der dritten Lage 14, 24, 34 unterschiedlich ist, je nachdem, wo man liegt, und dass gerade Querkräfte durch Schräglage der Federelemente 16, 36 entstehen, fühlt sich die Person auf der Matratze besonders wohl.

## Patentansprüche

1. Matratze (1, 1', 2, 3) mit zumindest einer ersten Lage (10, 20, 30), einer zweiten Lage (12, 22, 32) und einer dritten Lage (14, 24, 34), wobei die zweite Lage (12, 22, 32) Federelemente (16, 26, 36) umfasst und zwischen der ersten Lage (10, 20, 30) und der dritten Lage (14, 24, 34) angeordnet ist, wobei die Dicke (a1, a2, a3, d1, d2, d3, d4, ..., d10) der dritten Lage (14, 24, 34), welche als Abstand einer der zweiten Lage (12, 22, 32) abgewandten Außenoberfläche der dritten Lage (14, 24, 34) zur zweiten Lage (12, 22, 32) definiert ist, in einem Maße örtlich variiert, welches über dasjenige Maß hinausgeht, das durch eine Oberflächenstruktur der dritten Lage (14, 24, 34) an ihrer Außenoberfläche vorgegeben ist, wobei die Matratze eine Längserstreckung mit einem Kopfbereich, einem Schulterbereich, einem Hüftbereich und einem Fußbereich aufweist, und wobei die Variation der Dicke (a1, a2, a3, d1, d2, d3, ..., d10) der dritten Lage (14, 24, 34) in Richtung der Längserstreckung erfolgt, und wobei sich die Matratze auch in eine Querrichtung senkrecht zur Längserstreckung erstreckt, wobei die Dicke (a1, a2, a3, d1, d2, d3, ..., d10) der dritten Lage (14, 24, 34) in Querrichtung an unterschiedlichen Stellen der Längserstreckung konstant bleibt, **gekennzeichnet durch** eine Mehrzahl von sich in Querrichtung mit konstantem Querschnitt erstreckenden Aussparungen (18a, 18b, 18c, 19a, 19b) in der ersten Lage (10) und/oder der dritten Lage (14), deren Querschnitt von der Dicke der dritten Lage (14) abhängig ist.

2. Matratze (1, 1', 2, 3) nach Anspruch 1, bei der die Außenoberfläche der dritten Lage (14, 24, 34) zumindest abschnittsweise und vorzugsweise durchgehend eben ist.

3. Matratze (1, 1', 2, 3) nach Anspruch 1 oder 2, bei der die Variation in die Längsrichtung kontinuierlich erfolgt.

4. Matratze (1, 1', 2, 3) nach einem der vorhergehenden Ansprüche, bei der die Dicke (a1, a2, a3, d1, d2, d3, ..., d10) der dritten Lage (14, 24, 34) in Richtung der Längserstreckung zunächst abnimmt und sodann wieder zunimmt.

5. Matratze (2) nach Anspruch 4, bei der die Dicke (d1, d2, d3, ..., d10) der dritten Lage (24) in Richtung der Längserstreckung in unterschiedlichen Bereichen abnimmt, die von zumindest einem Bereich mit zunehmender Dicke der dritten Lage (24) getrennt sind und/oder in unterschiedlichen Bereichen zunimmt, die von zumindest einem Bereich mit abnehmender Dicke der dritten Lage (24) getrennt sind.

6. Matratze (1, 1', 2, 3) nach einem der vorhergehenden Ansprüche, bei der die Dicke der ersten Lage (10, 20, 30), welche als Abstand (d'1, d'2, d'3, ..., d'10) der von der zweiten Lage wegweisenden Außenoberfläche der ersten Lage (10, 20, 30) zur zweiten Lage (12, 22, 32) definiert ist, in eine Richtung zunimmt, in der die Dicke (d1, d2, d3, ..., d10) der dritten Lage (14, 24, 34) abnimmt und umgekehrt.

7. Matratze (1, 1', 2, 3) nach einem der vorhergehenden Ansprüche, **dadurch gekennzeichnet, dass** die Variation der Dicke der dritten Lage (14, 24, 34) und/oder der ersten Lage (10, 20, 30) in einem Ausmaß erfolgt, das mindestens ein Drittel, vorzugsweise mindestens die Hälfte und besonders vorzugsweise mindestens zwei Drittel der Dicke (ℓ) der zweiten Lage (12, 22, 32) beträgt.

8. Matratze (1, 1', 2, 3) nach einem der vorhergehenden Ansprüche, bei der die erste Lage (10, 20, 30) und/oder die dritte Lage (14, 24, 34) Schaumstoff umfasst.

9. Matratze (1, 1', 2, 3) nach einem der vorhergehenden Ansprüche, bei der die Federelemente (16, 26, 36) Taschenfedern, Federkerne und/oder Schaumstofffedern umfassen.

10. Matratze (1) nach Anspruch 9, **gekennzeichnet durch** Schaumstofffedern, die einen röhrenförmigen, federnden Körper aufweisen, welcher aus Schaumstoff besteht und eine Außenwand bildet, mit Löchern, die sich von einer Außenfläche zu einer Innenfläche nach innen erstrecken, wobei diese Löcher in einer gestaffelten Symmetrie angeordnet sind und im Wesentlichen rautenförmig sind, und wobei der röhrenförmige Körper die Löcher nur über einen begrenzten Teil seiner Oberfläche aufweist und der begrenzte Teil sich regelmäßig mit einem begrenzten Teil der Oberfläche abwechselt, welcher nicht mit den Löchern versehen ist und der längsgerichtete Verstärkungsrippen in der Wand des röhrenförmigen Körpers der Schaumstofffeder bildet.

11. Matratze (1') nach einem der vorhergehenden Ansprüche, bei der auf der dritten Lage eine vierte Lage (21) angeordnet ist, deren Dicke vorzugsweise in allen Erstreckungsrichtungen konstant ist.

## Claims

1. A mattress (1, 1', 2, 3) having at least one first layer (10, 20, 30), a second layer (12, 22, 32) and a third layer (14, 24, 34), wherein the second layer (12, 22, 32) comprises spring elements (16, 26, 36) and is arranged between the first layer (10, 20, 30) and the third layer (14, 24, 34), wherein the thickness (a1, a2, a3, d1, d2, d3, d4, ..., d10) of the third layer (14, 24, 34), which thickness is defined as the distance of an outer surface, which faces away from the second layer (12, 22, 32), of the third layer (14, 24, 34) from the second layer (12, 22, 32), varies locally to an extent which goes beyond the extent which is predetermined by a surface structure of the third layer (14, 24, 34) on its outer surface, wherein the mattress has a longitudinal extent with a head region, a shoulder region, a hip region and a foot region, and wherein the variation of the thickness (a1, a2, a3, d1, d2, d3, ..., d10) of the third layer (14, 24, 34) takes place in the direction of the longitudinal extent, and wherein the mattress also extends in a transverse direction perpendicular to the longitudinal extent, wherein the thickness (a1, a2, a3, d1, d2, d3, ..., d10) of the third layer (14, 24, 34) in the transverse direction remains constant at different points of the longitudinal extent, **characterized by** a plurality of recesses (18a, 18b, 18c, 19a, 19b) in the first layer (10) and/or the third layer (14), which recesses extend with a constant cross section in the transverse direction, the cross section of the recesses (18a, 18b, 19a, 19b) being dependent on the thickness of the third layer (14).

2. The mattress (1, 1', 2, 3) according to claim 1, in which the outer surface of the third layer (14, 24, 34) is flat at least in sections and preferably continuously.

3. The mattress (1, 1', 2, 3) according to any of claims 1 or 2, in which the variation takes place continuously in the direction of the longitudinal extent.

4. The mattress (1, 1', 2, 3) according to any of the preceding claims, in which the thickness (a1, a2, a3, d1, d2, d3, ..., d10) of the third layer (14, 24, 34) initially decreases and then increases again in the direction of the longitudinal extent.

5. The mattress (2) according to claim 4, in which the thickness (d1, d2, d3, ..., d10) of the third layer (24) decreases in the direction of the longitudinal extent in different regions which are separated by at least one region having an increasing thickness of the third layer (24), and/or increases in different regions which are separated by at least one region having a decreasing thickness of the third layer (24).

6. The mattress (1, 1', 2, 3) according to any of the preceding claims, in which the thickness of the first layer (10, 20, 30), which thickness is defined as the distance (d'1, d'2, d'3, ..., d'10) of the outer surface, which points away from the second layer, of the first layer (10, 20, 30) from the second layer (12, 22, 32), increases in a direction in which the thickness (d1, d2, d3, ..., d10) of the third layer (14, 24, 34) decreases, and vice versa.

7. The mattress (1, 1', 2, 3) according to any of the preceding claims, **characterized in that** the variation of the thickness of the third layer (14, 24, 34) and/or of the first layer (10, 20, 30) takes place to an extent which is at least one third, preferably at least half and particularly preferably at least two thirds of the thickness (f) of the second layer (12, 22, 32).

8. The mattress (1, 1', 2, 3) according to any of the preceding claims, in which the first layer (10, 20, 30) and/or the third layer (14, 24, 34) comprises foamed material.

9. The mattress (1, 1', 2, 3) according to any of the preceding claims, in which the spring elements (16, 26, 36) comprise pocket springs, spring cores and/or foamed material springs.

10. The mattress (1') according to claim 9, **characterized by** the foamed material springs which have a tubular, resilient body which is composed of foamed material and forms an outer wall, with holes which extend inward from an outer surface to an inner surface, wherein said holes are arranged in staggered symmetry and are substantially diamond-shaped, and wherein the tubular body has the holes only over a limited part of its surface, and the limited part alternates regularly with a limited part of the surface that is not provided with the holes and that forms longitudinally directed reinforcing ribs in the wall of the tubular body of the foamed material spring.

11. The mattress (1') according to any of the preceding claims, in which a fourth layer (21) is arranged on the third layer, the thickness of which fourth layer is preferably constant in all directions of extent.

## Revendications

1. Matelas (1, 1', 2, 3) comprenant au moins une première couche (10, 20, 30), une deuxième couche (12, 22, 32) et une troisième couche (14, 24, 34), dans lequel la deuxième couche (12, 22, 32) comprend des éléments ressorts (16, 26, 36) et est disposée entre la première couche (10, 20, 30) et la troisième couche (14, 24, 34), dans lequel l'épaisseur (a1, a2, a3, d1, d2, d3, d4, ..., d10) de la troisième couche (14, 24, 34), laquelle est définie en tant qu'espacement d'une surface extérieure, opposée à la deuxième couche (12, 22, 32), de la troisième couche (14, 24, 34) par rapport à la deuxième couche (12, 22, 32), varie localement dans une dimension qui va au-delà de la mesure qui précisément est spécifiée par une structure de surface de la troisième couche (14, 24, 34) sur sa surface extérieure, dans lequel le matelas présente une extension longitudinale avec une zone de tête, une zone d'épaule, une zone de hanche et une zone de pied, et dans lequel la variation de l'épaisseur (a1, a2, a3, d1, d2, d3, ..., d10) de la troisième couche (14, 24, 34) a lieu en direction de l'extension longitudinale, et dans lequel le matelas s'étend également dans une direction transversale perpendiculairement à l'extension longitudinale, dans lequel l'épaisseur (a1, a2, a3, d1, d2, d3, ..., d10) de la troisième couche (14, 24, 34) reste constante dans la direction transversale sur des emplacements différents de l'extension longitudinale, **caractérisé par** une multitude d'évidements (18a, 18b, 18c, 19a, 19b) s'étendant dans la direction transversale avec une section transversale constante dans la première couche (10) et/ou la troisième couche (14), dont la section transversale dépend de l'épaisseur de la troisième couche (14).

2. Matelas (1, 1', 2, 3) selon la revendication 1, où la surface extérieure de la troisième couche (14, 24, 34) est plane au moins par endroits et de préférence en continu.

3. Matelas (1, 1', 2, 3) selon la revendication 1 ou 2, où la variation a lieu en continu dans la direction longitudinale.

4. Matelas (1, 1', 2, 3) selon l'une des revendications précédentes, où l'épaisseur (a1, a2, a3, d1, d2, d3, ..., d10) de la troisième couche (14, 24, 34) diminue d'abord puis augmente à nouveau en direction de l'extension longitudinale.

5. Matelas (2) selon la revendication 4, où l'épaisseur (d1, d2, d3, ..., d10) de la troisième couche (24) diminue en direction de l'extension longitudinale dans des zones différentes, qui sont séparées d'au moins une zone avec une épaisseur de la troisième couche (24) qui augmente et/ou qui augmente dans des zones différentes qui sont séparées d'au moins une zone avec une épaisseur de la troisième couche (24)qui diminue.

6. Matelas (1, 1', 2, 3) selon l'une des revendications précédentes, où l'épaisseur de la première couche (10, 20, 30), laquelle est définie en tant qu'espacement (d'1, d'2, d'3, ..., d'10) de la surface extérieure s'éloignant de la deuxième couche de la première couche (10, 20, 30) par rapport à la deuxième couche (12, 22, 32), augmente dans une direction, dans laquelle l'épaisseur (d1, d2, d3, ..., d10) de la troisième couche (14, 24, 34) diminue et inversement.

7. Matelas (1, 1', 2, 3) selon l'une des revendications précédentes, **caractérisé en ce que** la variation de l'épaisseur de la troisième couche (14, 24, 34) et/ou de la première couche (10, 20, 30) a lieu en une ampleur, qui est égale à au moins un tiers, de préférence au moins la moitié, de manière particulièrement préférée à au moins deux tiers de l'épaisseur (1) de la deuxième couche (12, 22, 32).

8. Matelas (1, 1', 2, 3) selon l'une des revendications précédentes, où la première couche (10, 20, 30) et/ou la troisième couche (14, 24, 34) comprennent de la mousse.

9. Matelas (1, 1', 2, 3) selon l'une des revendications précédentes, où les éléments ressorts (16, 26, 36) comprennent des ressorts ensachés, des noyaux de ressort et/ou des ressorts en mousse.

10. Matelas (1) selon la revendication 9, **caractérisé par** des ressorts en mousse, qui présentent un corps tubulaire sur ressorts, lequel est constitué de mousse et forme une paroi extérieure, avec des trous qui s'étendent vers l'intérieur depuis une face extérieure vers une face intérieure, dans lequel lesdits trous sont disposés en une symétrie échelonnée et sont sensiblement de forme rhomboïdale, et dans lequel le corps tubulaire présente les trous seulement sur une partie limitée de sa surface et la partie limitée alterne régulièrement avec une partie limitée de la surface, laquelle n'est pas pourvue des trous et qui forme des nervures de renforcement dirigées longitudinalement dans la paroi du corps tubulaire des ressorts en mousse.

11. Matelas (1') selon l'une des revendications précédentes, où est disposée sur la troisième couche une quatrième couche (21) dont l'épaisseur est constante de préférence dans toutes les directions d'extension.
